# EUROPÄISCHE PATENTSCHRIFT

(11) **EP 0 419 717 B1**
(45) Veröffentlichungstag und Bekanntmachung des Hinweises auf die Patenterteilung: **02.11.1994**
(21) Anmeldenummer: 89118053.1
(22) Anmeldetag: 29.09.1989
(51) Int. Cl.: H01H 13/70, H03K 17/96

(54) **Folientastatur**
Layered keyboard
Clavier à feuilles

(43) Veröffentlichungstag der Anmeldung: 03.04.1991
(73) Patentinhaber: SCHEIDT & BACHMANN GMBH, D-41238 Mönchengladbach (DE)
(72) Erfinder: Miller, Gert, Dipl.-Ing., D-41063 Mönchengladbach (DE)
(74) Vertreter: Stenger, Watzke & Ring Patentanwälte

(56) Entgegenhaltungen:
- EP-A- 0 124 862
- EP-A- 0 210 386
- FR-A- 2 576 726

## Beschreibung

Die Erfindung betrifft eine Folientastatur mit einer Mehrzahl von scheibenförmigen Piezo-Elementen, die hinter einer mit Tastensymbolen versehenen Frontplatte zwischen zwei flexiblen Folien angeordnet sind, die für jedes Piezo-Element mit einer Kontaktfläche versehen sind, die durch eine Leiterbahn zu einem Anschlußstecker der Tastatur geführt ist, sowie mit einer die Folien- und die Frontplatte tragenden starren Trägerplatte zur Aufnahme der durch Druckbelastung der Frontplatte im Bereich der Tastensymbole auf die Piezo-Elemente ausgeübten Biegekräfte.

Derartige, als Folientastatur bezeichnete Tastaturen sind aus der EP-A 210 386 bekannt. Sie haben den Vorteil, daß sie aufgrund ihres Aufbaus aus mehreren Folien preiswert hergestellt und auf verhältnismäßig einfache Weise an den jeweiligen Verwendungszweck angepaßt werden können.

Bei der aus der EP-A-210 386 bekannten Folientastatur wird zur Aufnahme der Piezo-Elemente eine Zwischenfolie verwendet, die mit entsprechenden Aussparungen für die einzelnen Piezo-Elemente versehen ist. Diese Zwischenfolie stellt nicht nur ein zusätzliches Bauteil dar, sondern muß zur Erfüllung ihres Zweckes mit einer Dicke hergestellt werden, die im wesentlichen der Dicke der jeweiligen Piezo-Elemente entspricht. Außerdem ist es erforderlich, diese Zwischenfolie exakt zwischen den beiden Deckfolien zu plazieren, um die notwendige Zuordnung zwischen den Piezo-Elementen und den auf den Deckfolien ausgebildeten Leiterbahnen für diese Piezo-Elemente herzustellen.

Der Erfindung liegt die Aufgabe zugrunde, eine Folientastatur der eingangs beschriebenen Art zu schaffen, die einerseits einen einfacheren und preiswerteren Aufbau besitzt und andererseits jegliche Schwierigkeiten bei der Zuordnung zwischen Piezo-Elementen und zugehörigen Leiterbahnen vermeidet.

Die Lösung dieser Aufgabenstellung durch die Erfindung ist dadurch gekennzeichnet, daß an einer der flexiblen Folien die Piezo-Elemente umgebende Ringe angeordnet sind, deren axiale Dicke etwa der Scheibendicke der Piezo-Elemente entspricht.

Bei der erfindungsgemäßen Tastatur kann auf die bisher erforderliche Zwischenfolie zur Aufnahme der Piezo-Elemente verzichtet werden, weil die Lage dieser Piezo-Elemente durch Ringe vorbestimmt wird, die an einer der flexiblen Deckfolien angeordnet sind und deren axiale Dicke etwa der Scheibendicke der Piezo-Elemente entspricht. Da die Ringe unmittelbar auf einer der flexiblen Folien angeordnet werden, entfällt beim Zusammenbau der Folientastatur die Schwierigkeit der Zuordnung mehrerer Folien zueinander; es ist demzufolge sichergestellt, daß die Piezo-Elemente zuverlässig im Bereich der Kontaktflächen der Leiterbahnen angeordnet werden, die auf den beiden Deckfolien ausgebildet sind. Neben einem einfacheren und damit preiswerteren Aufbau lassen sich demzufolge durch die Erfindung auch Schwierigkeiten bei der Zuordnung der Einzelteile der erfindungsgemäßen Folientastatur vermeiden.

Gemäß einem weiteren Merkmal der Erfindung sind die Ringe aus Kunststoff, und zwar vorzugsweise aus Kunststoffharzen hergestellt und unmittelbar auf der Oberfläche der mit den Kontaktflächen und Leiterbahnen versehenen Folie aufgebracht, so daß sich eine besonders einfache Herstellung ergibt.

Bei einer alternativen Ausführungsform der erfindungsgemäßen Folientastatur sind die Ringe an einer flexiblen Tragfolie angeordnet und mit mindestens einer Schlitzoffnung für den Durchtritt der Leiterbahnen versehen; diese Tragfolie wird unter eine der beiden flexiblen Folien gelegt, die mit den geschlitzten Ringen entsprechenden Aussparungen, innerhalb dieser ringförmigen Aussparungen liegenden Kontaktflächen und den zu den Kontaktflächen geführten Leiterbahnen versehen ist, wobei die axiale Dicke der Ringe etwa der Scheibendicke der Piezo-Elemente zuzüglich der Dicke der flexiblen Folie im Bereich der Kontaktflächen entspricht. Da bei dieser erfindungsgemäßen Ausführungsform eine flexible Tragfolie mit den zur Aufnahme der Piezo-Elemente dienenden Ringen versehen wird, lassen sich herkömmliche Deckfolien verwenden. Die korrekte Zuordnung der Ringe zu den Deckfolien erfolgt durch das Zusammenwirken der Ringe mit Aussparungen, die durch einen einfachen Stanzvorgang in einer der beiden Deckfolien hergestellt werden. Ein Zusammenfügen der Folien ergibt somit zwangsläufig die korrekte Ausrichtung der Ringe und damit der von ihnen aufgenommenen Piezo-Elemente zu den Leiterbahnen auf den beiden flexiblen Deckfolien.

Die geschlitzten Ringe können vorzugsweise aus Kupfer durch Abätzen einer auf der Tragfolie aufgebrachten Kupferschicht hergestellt werden.

Um das Ansprechverhalten der Piezo-Elemente zu verbessern, können gemäß einem weiteren Merkmal der Erfindung auf der der Trägerplatte zugewandten Fläche der auf der anderen Fläche mit den Ringen versehenen flexiblen Folie bzw. Tragfolie Abstandshalter angeordnet werden. Diese Abstandshalter werden vorzugsweise als zu den Ringen auf der anderen Fläche koaxiale Ringe ausgebildet. Wenn gemäß einem weiteren Merkmal der Erfindung der Innendurchmesser der sich auf der Trägerplatte abstützenden Ringe kleiner als der Innendurchmesser der die Piezo-Elemente aufnehmenden Ringe ausgebildet wird, ergibt sich eine Abstützung der Piezo-Elemente in deren Randbereich, wodurch ein besonders gutes Ansprechverhalten gewährleistet wird.

Auch die auf der Unterseite der flexiblen Folie bzw. der Tragfolie angeordneten Ringe können vorzugsweise aus Kunststoff oder Kupfer hergestellt werden. Die Kontaktflächen und Leiterbahnen werden vorzugsweise aus Metallpulver, vorzugsweise Silber hergestellt und auf die flexiblen Folien aufgedruckt.

Bei einer bevorzugten Weiterbildung der Erfindung sind die Ringe und/oder Abstandshalter durch mindestens einen Steg miteinander verbunden, wodurch sowohl die Herstellung vereinfacht als auch die Haltbarkeit verbessert wird.

Mit der Erfindung wird schließlich vorgeschlagen, zumindest einige der Folien miteinander und/oder mit der Frontplatte oder Trägerplatte zu verkleben oder zu verschweißen.

Auf der Zeichnung sind zwei Ausführungsbeispiele der erfindungsgemäßen Folientastatur dargestellt, und zwar zeigen:
- Fig. 1: eine stark vergrößerte perspektivische Ansicht eines ersten Ausführungsbeispiels der Folientastatur mit der besseren Erkennbarkeit wegen abschnittsweise weggelassenen Schichten,
- Fig. 2: einen Querschnitt durch einen Teil der Folientastatur nach Fig. 1,
- Fig. 3: eine perspektivische Darstellung eines zweiten Ausführungsbeispiels entsprechend der Fig. 1,
- Fig. 4: eine Ansicht eines Teils der unteren, mit Kontaktflächen und Leiterbahnen für die Piezo-Elemente versehenen flexiblen Folie und
- Fig. 5: einen Querschnitt durch die Folientastatur des zweiten Ausführungsbeispiels.

Die Folientastatur nach dem ersten Ausführungsbeispiel der Figuren 1 und 2 umfaßt eine biegsame Frontplatte 1, die auf ihrer sichtbaren Oberfläche mit Tastensymbolen 1a versehen ist. Diese Frontplatte 1 ist in den Figuren 1 und 2 nur zu einem geringen Teil gezeichnet.

Unterhalb dieser Frontplatte 1 befindet sich eine erste flexible Folie 2, die auf ihrer Unterseite mit Kontaktflächen 2a und zugehörigen Leiterbahnen 2b versehen ist, die in Fig.1 angedeutet sind. Diese flexible Folie 2 wird beim Ausführungsbeispiel mit der Frontplatte 1 durch eine Klebstoffschicht 3 verbunden. Diese Klebstoffschicht 3 kann wahlweise auf der Unterseite der Frontplatte 1 und/oder der Oberseite der Folie 2 ausgebildet oder als doppelseitige Klebefolie ausgebildet sein.

Unterhalb der flexiblen Folie 2 befindet sich eine zweite flexible Folie 4, die auf ihrer Oberseite mit Kontaktflächen 4a und Leiterbahnen 4b versehen ist. Auf dieser mit den Kontaktflächen 4a und Leiterbahnen 4b versehenen Oberseite sind Ringe 5 aufgebracht, die zur Aufnahme jeweils eines Piezo-Elements 6 dienen. Ein derartiges, scheibenförmiges Piezo-Element 6 ist in der Schnittdarstellung der Fig.2 gezeichnet; in der perspektivischen Darstellung der Fig.1 wurden die Piezo-Elemente der besseren Übersichtlichkeit wegen weggelassen.

Die zur Aufnahme der scheibenförmigen Piezo-Elemente 6 dienenden Ringe 5 bestehen vorzugsweise aus Kunststoffharzen, die unmittelbar auf die Oberfläche der Folie 4 aufgebracht worden sind. Die Dicke, d.h. die axiale Erstreckung der Ringe 5 entspricht im wesentlichen der Dicke der scheibenartigen Piezo-Elemente 6, wie sich insbesondere aus Fig.2 ergibt. In dieser Darstellung der Fig.2 sind die Kontaktflächen 2a und 4a sowie Leiterbahnen 2b und 4b der besseren Darstellung wegen mit übertriebener Stärke dargestellt.

Um der Folientastatur die notwendige Stabilität zu geben, sind Frontplatte 1 und die flexiblen Folien 2 und 4 auf einer starren Trägerplatte 7, vorzugsweise aus Aluminium angeordnet. Zwischen dieser Trägerplatte 7 und der benachbarten Folie 4 sind beim Ausführungsbeispiel Abstandshalter 8 angeordnet, die ebenfalls die Form von Ringen haben. Diese ringförmigen Abstandshalter 8 sind koaxial zu den Ringen 5 auf der Oberseite der Folie 4 ausgebildet und besitzen einen Innendurchmesser, der kleiner als der Innendurchmesser der Ringe 5 ist. Hierdurch ergibt sich eine ringförmige Auflagefläche für den Rand der scheibenförmigen Piezo-Elemente 6, so daß diese bei einem Druck auf die Frontplatte 1 im Bereich eines Tastensymboles 1a gezielt durchgebogen werden, um den entsprechenden Impuls abzugeben.

Wie die Darstellung in Fig.2 erkennen läßt, sind bei diesem Ausführungsbeispiel die ringförmigen Abstandshalter 8 unmittelbar auf die Unterseite der flexiblen Folie 4 aufgebracht. Um eine Lagefixierung der einzelnen Lagen der Folientastatur zu erhalten, können sowohl die Ringe 5 als auch die Abstandshalter 8 an ihrer jeweiligen freien Oberfläche über Klebschichten 9a,9b mit der Folie 2 bzw. der Trägerplatte 7 verbunden werden. Die Fig.1 zeigt schließlich die Möglichkeit, zumindest benachbarte Ringe 5 miteinander durch Stege 10 zu verbinden.

Auch beim zweiten Ausführungsbeispiel nach den Figuren 3 bis 5 umfaßt die Folientastatur eine biegsame Frontplatte 1 mit Tastensymbolen 1a sowie zwei flexible Folien 2 und 4, die jeweils auf den einander zugewandten Seiten mit Kontaktflächen 2a bzw. 4a und Leiterbahnen 2b bzw. 4b für die zwischen ihnen angeordneten Piezo-Elemente 6 versehen sind. Die gesamte Folientastatur wird wiederum von einer Trägerplatte 7, vorzugsweise aus Aluminium getragen.

Die einzelnen scheibenförmigen Piezo-Elemente 6 sind wie beim ersten Ausführungsbeispiel jeweils innerhalb eines Ringes 5 angeordnet; diese Ringe 5 sind jedoch nicht an einer der beiden flexiblen Folien 2 bzw. 4 ausgebildet, sondern auf der Oberseite einer flexiblen Tragfolie 11, die beim Ausführungsbeispiel an ihrer Unterseite wiederum mit Abstandshaltern 8 versehen ist, die als zu den Ringen 5 konzentrische, im Durchmesser jedoch kleinere Ringe ausgeführt sind.

Um die kreisförmigen Kontaktflächen 4a für die Unterseite der Piezo-Elemente 6 innerhalb der auf der Tragfolie 11 ausgebildeten Ringe 5 anordnen zu können, ist die Folie 4 gemäß Fig.4 mit Aussparungen 12 versehen, die als Kreisringabschnitte mit einem Innen- und einem Außendurchmesser ausgeführt sind, der geringfügig kleiner bzw. geringfügig größer als der Innen- bzw. Außendurchmesser der auf der Tragfolie 11 ausgebildeten Ringe 5 ist. Diese Aussparungen 12, die nicht über den gesamten Umfang verlaufen, sondern durch einen schmalen Steg 12a getrennt sind, passen demgemäß über die Ringe 5 der Tragfolie 11, die zu diesem Zweck mit einer Schlitzöffnung 5a versehen sind, wie am besten aus Fig.3 hervorgeht. Der in Fig.5 gezeichnete Querschnitt zeigt, daß auch bei dieser Ausführungsform jedes Piezo-Element 6 zwischen den Kontaktflächen 2a und 4a der flexiblen Folien 2 und 4 und innerhalb eines seine Position bestimmenden Ringes 5 angeordnet ist. Die axiale Erstreckung, d.h. die Dicke der Ringe 5 entspricht hierbei im wesentlichen der Dicke der scheibenförmigen Piezo-Elemente 6 zuzüglich der Stärke der Folie 4. Auch an dieser Stelle soll erwähnt werden, daß die Stärke der Kontaktflächen 2a und Leiterbahnen 2b der besseren Darstellung wegen in Fig.5 übertrieben dargestellt ist.

Bei beiden Ausführungsbeispielen führt ein Druck auf ein Tastensymbol 1a der Frontplatte 1 zu einer gewissen Durchbiegung dieser Frontplatte 1 und der darunter befindlichen folien 2 und 4 und damit zu einer Impulsabgabe durch das jeweilige scheibenförmige Piezo-Element 6, das hierbei mit seinem Rand auf dem ringförmigen Abstandshalter 8 abgestützt wird, so daß sich eine gezielte Durchbiegung des Piezo-Elements 6 ergibt. Das mit Druck beaufschlagte und hierdurch durchgebogene Piezo-Element 6 hat eine Verformung des Piezokristalles zur Folge; der dadurch entstehende elektrische Impuls wird über die mit ihm zusammenwirkenden Kontaktflächen 2a und 4a und die angeschlossenen Leiterbahnen 2b und 4b und über einen auf der Zeichnung nicht dargestellten Anschlußstecker der Folientastatur einer mit der Folientastatur verbundenen elektronischen Auswerteeinrichtung zugeführt.

### Bezugszeichenliste:

1 Frontplatte
1a Tastensymbol
2 Folie
2a Kontaktfläche
2b Leiterbahn
3 Klebstoffschicht
4 Folie
4a Kontaktfläche
4b Leiterbahn
5 Ring
5a Schlitzöffnung
6 Piezo-Element
7 Trägerplatte
8 Abstandshalter
9a Klebschicht
9b Klebschicht
10 Steg
11 Tragfolie
12 Aussparung
12a Steg

## Patentansprüche

1. Tastatur mit einer Mehrzahl von scheibenförmigen Piezo-Elementen (6), die hinter einer mit Tastensymbolen (1a) versehenen Frontplatte (1) zwischen zwei flexiblen Folien (2, 4) angeordnet sind, die für jedes Piezo-Element (6) mit einer Kontaktfläche (2a, 4a) versehen sind, die durch eine Leiterbahn (2b, 4b) zu einem Anschlußstecker der Tastatur geführt ist, sowie mit einer die Folien (2, 4) und die Frontplatte (1) tragenden starren Trägerplatte (7) zur Aufnahme der durch Druckbelastung der Frontplatte (1) im Bereich der Tastensymbole (1a) auf die Piezo-Elemente (6) ausgeübten Biegekräfte, **dadurch gekennzeichnet,** daß an einer der flexiblen Folien (2, 4) die Piezo-Elemente (6) umgebende Ringe (5) angeordnet sind, deren axiale Dicke etwa der Scheibendicke der Piezo-Elemente (6) entspricht.

2. Tastatur nach Anspruch 1, dadurch gekennzeichnet, daß die Ringe (5) aus Kunststoff, vorzugsweise Kunststoffharzen unmittelbar auf der Oberfläche der mit den Kontaktflächen (4a) und Leiterbahnen (4b) versehenen Folie (4) aufgebracht sind.

3. Tastatur nach Anspruch 1, dadurch gekennzeichnet, daß die Ringe (5) an einer flexiblen Tragfolie (11) angeordnet und mindestens einer Schlitzöffnung (5a) für den Durchtritt der Leiterbahnen (2b, 4b) versehen sind und daß diese Tragfolie (11) unter eine der beiden flexiblen Folien (2, 4) gelegt ist, die mit den geschlitzten Ringen (5) entsprechenden Aussparungen (12) innerhalb dieser ringförmigen Aussparungen (12) liegenden Kontaktflächen (2a, 4a) und den zu den Kontaktflächen (2a, 4a) geführten Leiterbahnen (2b, 4b) versehen ist, wobei die axiale Dicke der Ring (5) etwa der Scheibendicke der Piezo-Elemente (6) zuzüglich der Dicke der flexiblen Folie (2,4) im Bereich der Kontaktflächen (2a, 4a) entspricht.

4. Tastatur nach Anspruch 3, dadurch gekennzeichnet, daß die geschlitzten Ringe (5) aus Kupfer durch Abätzen einer auf der Tragfolie (11) aufgebrachten Kupferschicht hergestellt sind.

5. Tastatur nach einem der Ansprüche 1 bis 4, dadurch gekennzeichnet, daß auf der der Trägerplatte (7) zugewandten Fläche der auf der anderen Fläche mit den Ringen (5) versehenen flexiblen Folie (4) bzw. Tragfolie (11) Abstandshalter (8) angeordnet sind.

6. Tastatur nach Anspruch 5, dadurch gekennzeichnet, daß die Abstandshalter (8) als zu den Ringen (5) auf der anderen Fläche koaxiale Ringe ausgebildet sind.

7. Tastatur nach Anspruch 6, dadurch gekennzeichnet, daß der Innendurchmesser der sich auf der Trägerplatte (7) abstützenden ringförmigen Abstandshalter (8) kleiner als der Innendurchmesser der die Piezo-Elemente (6) aufnehmenden Ringe (5) ausgebildet ist.

8. Tastatur nach einem der Ansprüche 5 bis 7, dadurch gekennzeichnet, daß die auf der Unterseite der flexiblen Folie (4) bzw. der Tragfolie (11) angeordneten Abstandshalter (8) aus Epoxydharz oder Kupfer hergestellt sind.

9. Tastatur nach mindestens einem der Ansprüche 1 bis 8, dadurch gekennzeichnet, daß die Kontaktflächen (2a,4a) und Leiterbahnen (2b,4b) aus Metallpulver, vorzugsweise Silber hergestellt und auf die flexiblen Folien (2,4) aufgedruckt sind.

10. Tastatur nach mindestens einem der Ansprüche 1 bis 9, dadurch gekennzeichnet, daß die Ringe (5) und/oder Abstandshalter (8) durch mindestens einen Steg (10) miteinander verbunden sind.

11. Tastatur nach mindestens einem der Ansprüche 1 bis 10, dadurch gekennzeichnet, daß zumindest einige der Folien (2,4,11) miteinander und/oder mit der Frontplatte (1) oder Trägerplatte (7) verklebt oder verschweißt sind.

## Claims

1. Membrane keyboard having a plurality of disc-shaped piezo elements (6), which are arranged behind a front panel (1), provided with key symbols (1a), between two flexible membranes (2, 4), which for each piezo element (6) are provided with a contact area (2a, 4a), which is led by a conductor track (2b, 4b) to an attachment plug of the keyboard, with a rigid carrier plate (7), carrying the membranes (2, 4) and the front panel (1), for receiving the bending forces exerted on the piezo elements (6) due to pressure loading of the front panel (1) in the region of the key symbols (1a), characterized in that on one of the flexible membranes (2, 4) are arranged the rings (5) which surround the piezo elements (6) and the axial thickness of which corresponds approximately to the disc thickness of the piezo elements (6).

2. Keyboard according to Claim 1, characterized in that the rings (5) of plastic, preferably polymer resins, are applied directly on the surface of the membrane (4) provided with the contact areas (4a) and conductor tracks (4b).

3. Keyboard according to Claim 1, characterized in that the rings (5) are arranged on a flexible carrying membrane (11) and are provided with at least one slit opening (5a) for the passage of the conductor tracks (2b, 4b), and in that this carrying membrane (11) is laid under one of the two flexible membranes (2, 4), which is provided with clearances (12) corresponding to the slit rings (5), contact areas (2a, 4a) lying within these annular clearances (12), and the conductor tracks (2b, 4b) led to the contact areas (2a, 4a), the axial thickness of the rings (5) corresponding approximately to the disc thickness of the piezo elements (6) plus the thickness of the flexible membrane (2, 4) in the region of the contact areas (2a, 4a).

4. Keyboard according to Claim 3, characterized in that the slit rings (5) are produced from copper by etching away a copper layer applied on the carrying membrane (11).

5. Keyboard according to one of Claims 1 to 4, characterized in that spacers (8) are arranged on the face facing the carrier plate (7) of the flexible membrane (4) or carrying membrane (11) provided with the rings (5) on the other face.

6. Keyboard according to Claim 5, characterized in that the spacers (8) are designed as rings which are coaxial to the rings (5) on the other face.

7. Keyboard according to Claim 6, characterized in that the inside diameter of the annular spacers (8) supported on the carrier plate (7) is designed to be smaller than the inside diameter of the rings (5) receiving the piezo elements (6).

8. Keyboard according to one of Claims 5 to 7, characterized in that the spacers (8) arranged on the underside of the flexible membrane (4) or the carrying membrane (11) are produced from epoxy resin or copper.

9. Keyboard according to at least one of Claims 1 to 8, characterized in that the contact areas (2a, 4a) and conductor tracks (2b, 4b) are produced from metal powder, preferably silver, and are printed onto the flexible membranes (2, 4).

10. Keyboard according to at least one of Claims 1 to 9, characterized in that the rings (5) and/or spacers (8) are connected to one another by at least one web (10).

11. Keyboard according to at least one of Claims 1 to 10, characterized in that at least some of the membranes (2, 4, 11) are adhesively bonded or welded to one anotner and/or to the front panel (1) or carrier plate (7).

## Revendications

1. Clavier à membranes avec une pluralité d'éléments piézo-électriques (6), en forme de disque, qui sont disposés derrière une plaque frontale (1) munie de symboles de touches (1a), entre deux membranes souples (2, 4), qui sont munies, pour chaque élément piézo-électrique (6), de surfaces de contact (2a, 4a), qui sont reliées par une piste conductive (2b, 4b) à une fiche de raccordement du clavier, avec une plaque support rigide (7) portant les membranes (2, 4) et la plaque frontale (1) pour la réception des forces de flexion exercées sur les éléments piézo-électriques (6) par la charge de pression de la plaque frontale (1) dans la zone des symboles de touches (1a), caractérisé en ce que des anneaux (5) entourant les éléments piézo-électriques (6) sont disposés sur l'une des membranes souples (2, 4) et dont l'épaisseur axiale correspond à peu près à l'épaisseur de disque des éléments piézo-électriques (6).

2. Clavier selon la revendication 1, caractérisé en ce que les anneaux (5) en matière synthétique, de préférence en résines synthétiques, sont appliqués directement sur la surface de la membrane (4) munie des surfaces de contact (4a) et des pistes conductives (4b).

3. Clavier selon la revendication 1, caractérisé en ce que les anneaux (5) sont disposés sur une membrane porteuse souple (11) et sont munis d'au moins une ouverture de fente (5a) pour le passage des pistes conductives (2b, 4b) et en ce que cette membrane porteuse (11) est disposée sous l'une des deux membranes souples (2, 4), qui est munie d'évidements (12), correspondant aux anneaux fendus (5), de surfaces de contact (2a, 4a) se trouvant à l'intérieur de ces évidements de forme annulaire (12) et de pistes conductives (2b, 4b) amenées aux surfaces de contact (2a, 4a), où l'épaisseur axiale de l'anneau (5) correspond à peu près à l'épaisseur de disque des éléments piézo-électriques (6), augmentée de l'épaisseur de la membrane souple (2, 4) dans la zone des surfaces de contact (2a, 4a).

4. Clavier selon la revendication 3, caractérisé en ce que les anneaux fendus (5) sont réalisés en cuivre par attaque chimique d'une couche de cuivre déposée sur la membrane porteuse (11).

5. Clavier selon l'une des revendications 1 à 4, caractérisé en ce que des entretoises (8) sont disposées respectivement sur la surface de la membrane souple (4) ou de la membrane porteuse (11), faisant face à la plaque support (7) qui est munie sur l'autre face des anneaux (5).

6. Clavier selon la revendication 5, caractérisé en ce que les entretoises (8) sont conformées en anneaux concentriques par rapport aux anneaux (5) sur l'autre face.

7. Clavier selon la revendication 6, caractérisé en ce que le diamètre intérieur de l'entretoise (8), de forme annulaire, prenant appui sur la plaque support (7), est réalisé de dimension plus petite que le diamètre intérieur des anneaux (5) recevant les éléments piézo-électriques (6).

8. Clavier selon l'une des revendications 5 à 7, caractérisé en ce que les entretoises (8) disposées respectivement sur la face inférieure de la membrane souple (4) ou de la membrane porteuse (11) sont réalisées en résine époxyde ou en cuivre.

9. Clavier selon au moins l'une des revendications 1 à 8, caractérisé en ce que les surfaces de contact (2a, 4a) et les pistes conductives (2b, 4b) sont réalisées en poudre métallique, de préférence en argent, et appliquées sur les membranes souples (2, 4).

10. Clavier selon au moins l'une des revendications 1 à 9, caractérisé en ce que les anneaux (5) et/ou les entretoises (8) sont reliés entre eux par au moins une nervure (10).

11. Clavier selon au moins l'une des revendications 1 à 10, caractérisé en ce que quelques-unes des membranes (2, 4, 11), au moins, sont collées ou soudées entre elles et/ou avec la plaque frontale (1) ou avec la plaque support (7).
